# FASCICULE DE BREVET EUROPEEN

(11) **EP 0 606 798 B1**
(45) Date de publication et mention de la délivrance du brevet: **09.04.1997**
(21) Numéro de dépôt: 93403097.4
(22) Date de dépôt: 20.12.1993
(51) Int. Cl.: B01F 15/04, B01F 5/06

(54) **Dispositif doseur pour distribuer du volume de produit et procédé de mélange de ceux-ci**
Proportionierungvorrichtung zum Abliefern von Produktenvolumen und Verfahren zum Mischen
Proportioning devices for distributing volumes of products and method for mixing them

(30) Priorité: 06.01.1993 FR 9300045
(43) Date de publication de la demande: 20.07.1994
(73) Titulaire: L'OREAL, 75008 Paris (FR)
(72) Inventeur: Esclar, Dominique, F-08360 Herpy l'Arlesienne (FR); Braque, Gérard, F-77290 Mitry Le Neuf (FR); Carmona, Pierre, F-93220 Gagny (FR); Gaubert, Michel, F-95190 Goussainville (FR); Leitman, Franck, F-93290 Tremblay-En-France (FR)
(74) Mandataire: Peuscet, Jacques

(56) Documents cités:
- EP-A- 0 324 934
- BE-A- 539 989
- DE-A- 2 016 999
- DE-A- 3 629 028
- US-A- 4 312 463
- PATENT ABSTRACTS OF JAPAN vol. 12, no. 491 (C-554)(3338) 21 Décembre 1988 & JP-A-63 205 133 (KURITA)

## Description

L'invention est relative à un dispositif doseur pour prélever un volume de produit liquide, pâteux ou pulvérulent, à partir d'au moins un réservoir et pour distribuer ensuite tout ou partie du volume prélevé, du genre de ceux qui comprennent :
- une chambre de volume variable, fermée à une extrémité par un organe de fermeture,
- des moyens de liaison de la chambre avec l'extérieur,
- et des moyens de commande des variations du volume de la chambre pour assurer une aspiration ou un refoulement selon que la chambre augmente ou diminue de volume.

Un tel dispositif peut servir à prélever et à distribuer un seul produit suivant une quantité dosée. Il est intéressant cependant qu'un tel dispositif puisse servir, sans avoir à être modifié de manière sensible, à un prélèvement séquentiel de plusieurs produits différents, au mélange de ces produits et à la distribution du mélange.

US-A-5 078 302 concerne un appareil pour prélever des quantités dosées de peintures de couleurs différentes, provenant de différents réservoirs et pour assurer le mélange des quantités dosées. Les réservoirs contenant les peintures de différentes couleurs sont montés sur un plateau tournant permettant de placer, successivement, chaque réservoir dans lequel un prélèvement doit être effectué au droit d'un poste de prélèvement. A chaque réservoir est associée une pompe constituée par un ensemble piston/cylindre. Une vanne d'un type particulier est prévue pour coopérer avec une embase de cylindre et permettre, pour une position, l'aspiration du liquide à prélever à partir du réservoir et, dans une autre position, le refoulement de la quantité prélevée de liquide.

Un tel appareil est relativement compliqué, encombrant et coûteux.

L'invention a pour but, surtout, de fournir un dispositif doseur pour prélever un volume de produit et pour distribuer ensuite tout ou partie du volume prélevé, du genre défini précédemment, qui soit aussi simple que possible, compact, robuste, d'un fonctionnement fiable, et qui assure l'intégration de plusieurs fonctions : admission-aspiration, distribution contrôlée. Il est souhaitable, en outre, qu'un tel dispositif doseur permette d'assurer, avec des moyens supplémentaires aussi réduits que possible, l'intégration de la fonction de prélèvement de plusieurs volumes déterminés de produits différents, et de la fonction mélange, avec agitation, de ces différents volumes prélevés, qui sont ensuite à distribuer.

Un dispositif doseur selon l'invention pour prélever un volume de produit, liquide, pâteux ou pulvérulent, à partir d'au moins deux réservoirs et pour distribuer ensuite tout ou partie du volume prélevé, du genre défini précédemment, est défini par le revendication 1 et les revendications 2 à 13 qui en dépendent.

Ainsi, selon l'invention, l'entrée du produit prélevé, dans la chambre de volume variable, s'effectue en un endroit différent de celui où passe le produit pour la distribution.

Avantageusement, le piston est maintenu fixe par rapport au réservoir, tandis que les moyens de commande assurent un déplacement alternatif en translation du cylindre, suivant son axe, relativement au piston.

Avantageusement, l'obturateur constitue le fond d'un barillet cylindrique, dans lequel est engagé le piston, ledit barillet ayant une longueur axiale supérieure à celle du cylindre de manière à conserver une partie à l'extérieur du cylindre, lorsque le barillet est totalement enfoncé dans le cylindre, la partie extérieure du barillet comportant des moyens d'entraînement en rotation de ce barillet, autour de l'axe géométrique du cylindre, le piston présentant une partie qui reste à l'extérieur du barillet.

De préférence, ces moyens d'entraînement comprennent une couronne dentée dont le plan moyen est orthogonal à l'axe du barillet, cette couronne dentée étant propre à coopérer avec un pignon entraîné par un moteur électrique, en particulier un moteur pas à pas.

Avantageusement, l'obturateur et le barillet sont centrés et fixés sur l'extrémité d'une tige montée rotative dans un alésage axial du piston.

De préférence, pour un prélèvement séquentiel de plusieurs produits, l'organe de fermeture de la chambre, en particulier le piston, comporte plusieurs canaux parallèles répartis autour de l'axe, chaque canal, sauf un, étant relié à un réservoir de liquide différent, le dernier de ces canaux étant relié à une chambre de mélange. Chaque canal du piston relié à un réservoir de produit peut être muni, à son extrémité inférieure, d'un clapet anti-retour tandis que le canal relié à la chambre de mélange est dépourvu d'un tel clapet anti-retour.

Le moyen d'obturation de l'orifice de distribution est lui-même constitué par un clapet taré à un niveau suffisant, notamment à 4 newtons (400 grammes force), de manière à ne s'ouvrir que pour une pression largement supérieure à celle nécessaire pour faire passer le ou les produits dans la chambre de mélange.

La commande du déplacement en translation du cylindre peut être assurée par un moteur électrique, en particulier pas à pas, commandant une vis, par exemple du type à billes, qui agit sur un écrou lié au cylindre.

Le dispositif peut comprendre un réservoir multi-compartiment, chaque compartiment étant relié à un canal de l'organe de fermeture, notamment du piston, tous les compartiments sauf un étant affectés à un produit, le dernier de ces compartiments constituant une chambre de mélange, ce récipient multi-compartiments étant fixé directement au-dessus de la face extérieure de l'organe de fermeture, ou du piston, où débouchent les canaux.

Un thermostat avec résistance chauffante peut être prévu, au coeur du réservoir, et être intégré au système.

En variante, les différents produits peuvent être contenus dans des réservoirs séparés les uns des autres, chaque réservoir étant relié par une tubulure, aussi réduite que possible, à l'extrémité d'un canal du piston, un réservoir, initialement dépourvu de produit, servant de réservoir de mélange et étant relié également à un canal du piston.

L'invention est également relative à un procédé pour réaliser le mélange des divers produits avec un dispositif tel que défini précédemment.

Selon ce procédé, on prélève séquentiellement, dans la chambre de volume variable, les volumes nécessaires des différents produits pour réaliser le mélange, et on refoule tous ces produits prélevés dans une chambre de mélange et, par mouvements alternatifs successifs, on aspire et on refoule le mélange de la chambre de mélange vers la chambre de volume variable et inversement, de manière à homogénéiser le mélange.

L'invention consiste, mises à part les dispositions exposées ci-dessus, en un certain nombre d'autres dispositions dont il sera plus explicitement question ci-après à propos d'exemples de réalisation décrits avec référence aux dessins ci-annexés, mais qui ne sont nullement limitatifs.

La figure 1, de ces dessins, est une vue en coupe partielle, verticale axiale et schématique d'un dispositif doseur selon l'invention, la chambre à volume variable ayant un volume moyen.

La figure 2 est une coupe suivant la ligne II-II, de la figure 1.

La figure 3 montre, semblablement à la figure 1, le dispositif alors que le volume de la chambre est minimum.

La figure 4 est une coupe suivant la ligne IV-IV de la figure 3.

La figure 5 montre, semblablement à la figure 1, le dispositif alors que le volume de la chambre est sensiblement maximum.

La figure 6 est une coupe suivant la ligne VI-VI de la figure 5.

La figure 7 est une vue en coupe éclatée, à plus grande échelle, du dispositif doseur équipé d'un réservoir multi-compartiment.

La figure 8, enfin, est une coupe suivant la ligne VIII-VIII de la figure 7.

En se reportant aux dessins, notamment aux figures 1 et 2, on peut voir un dispositif doseur D pour prélever un volume de produit liquide ou pâteux, ou même pulvérulent, à partir d'au moins un réservoir R très schématiquement représenté. A titre indicatif, la viscosité des produits liquides ou pâteux concernés par l'invention peut varier de 1 cp (une centipoise = 10⁻³ Pa·s) à plusieurs milliers de cp. Le dispositif D permet, en outre, de distribuer tout ou partie du volume prélevé.

Ce dispositif D comprend une chambre 1 de volume variable fermée à une extrémité, à savoir l'extrémité supérieure selon la représentation de la figure 1, par un organe de fermeture F.

La chambre 1 est limitée par la paroi interne d'un cylindre 2 qui comporte un fond 3 muni d'un orifice de distribution 4 équipé d'un moyen d'obturation C propre à s'ouvrir pour la distribution, et avantageusement constitué par un clapet 5.

Le cylindre 2 est fixé, vers son extrémité supérieure, à une plaque 6. Cette plaque comporte un trou recevant le bord supérieur du cylindre 2 lequel comporte une collerette 7 traversée par des trous permettant la fixation du cylindre sous la plaque 6 à l'aide de vis engagées dans des trous taraudés de ladite plaque.

La plaque 6 et le cylindre 2 peuvent être déplacés en translation suivant une direction verticale par rapport à un bâti 8 dont seulement une partie est représentée.

Des moyens d'entraînement de la plaque 6 et du cylindre 2 comprennent un moteur électrique 9, de préférence du type pas à pas, dont le stator est fixé sur le bâti 8, par exemple avec son axe vertical. Le moteur 9 entraîne en rotation une vis 10, en particulier une vis à billes, d'axe vertical, qui coopère avec un écrou correspondant porté par la plaque 6 pour transformer le mouvement de rotation en mouvement de translation vertical.

L'organe de fermeture F comprend un piston 11 dont la longueur axiale est supérieure à celle du cylindre 2. La partie haute 12 du piston 11 demeure en permanence à l'extérieur du cylindre 2. Cette partie 12 est fixée sur le bâti 8. La longueur du piston 11 engagée dans le cylindre 2 dépend de la position, suivant la direction verticale, de la plaque 6.

Le piston 11 est traversé par au moins un canal 13 qui d'un côté, c'est-à-dire à son extrémité inférieure, débouche vers la chambre 1 tandis que de l'autre côté, c'est-à-dire à son extrémité supérieure, le canal 13 débouche vers le réservoir, en formant une collerette 14. Dans l'exemple de réalisation considéré, six canaux semblables au canal 13, d'axes parallèles à celui du piston 11, sont répartis régulièrement autour de cet axe. Cinq de ces canaux ont la même fonction, à savoir permettre de relier la chambre 1 à un réservoir de liquide différent ; ces cinq canaux sont désignés par la même référence numérique 13, éventuellement suivie de l'une des lettres a-d. Chacun de ces canaux 13, 13a-13d est muni, à son extrémité inférieure, d'un clapet anti-retour 15 autorisant un écoulement de liquide du canal 13 vers la chambre 1 mais s'opposant à un écoulement en sens inverse. Les clapets anti-retour 15 sont calculés, en fermeture, afin d'assurer une étanchéité suffisante pour éviter tout écoulement de produit sous sa propre gravité, l'ouverture du clapet ne devant être assurée que lorsqu'il y a aspiration par descente du cylindre 2. A titre d'exemple, la force de fermeture d'un clapet anti-retour 15 est choisie d'environ 0,1 N pour un diamètre de passage de 3 mm environ.

Le sixième canal, désigné par la référence numérique 16 ne comporte pas de clapet anti-retour et est destiné à être relié à un réservoir M formant chambre de mélange.

Un moyen de sélection S est prévu pour relier l'un des canaux 13, 13a-13d, 16, à la chambre 1, alors que les autres canaux sont fermés par ce moyen de sélection.

Le moyen de sélection S comprend un obturateur rotatif 17, en forme de disque, appliqué contre l'extrémité du piston 11 située à l'intérieur du cylindre 2. L'obturateur 17 comporte un trou de passage 18 propre à venir au droit d'une extrémité d'un canal 13, 13a-13d ou 16, pour mettre en communication ce canal avec la chambre 1 ; un seul canal peut être mis en communication par le trou 18 avec ladite chambre, tous les autres canaux étant fermés par l'obturateur 17. Dans une position angulaire intermédiaire, illustrée sur la figure 6, le trou 18 se trouve entre deux canaux, auquel cas tous les canaux du piston 11 sont fermés par l'obturateur 17.

Cet obturateur 17 constitue le fond d'un barillet cylindrique 19 dans lequel est engagé le piston 11. Le barillet 19 a une longueur axiale supérieure à celle du cylindre 12 de manière à conserver une partie 20 à l'extérieur du cylindre 12 lorsque le barillet est totalement enfoncé dans le cylindre 2 comme illustré sur la figure 3. La longueur axiale du barillet 19 est toutefois inférieure à celle du piston 11.

L'obturateur 17, et donc le barillet 19, sont centrés et fixés sur l'extrémité inférieure d'une tige 21 guidée de manière rotative à l'aide de paliers à billes, au voisinage de chacune de ces extrémités, dans un alésage axial du piston 11. L'obturateur 17 est fixé, dans sa partie centrale, sur l'extrémité inférieure de la tige 21, par exemple à l'aide de vis, tandis que l'extrémité supérieure de la tige 21 est liée, suivant la direction axiale, au piston 11.

Des moyens d'entraînement en rotation du barillet 19 et de l'obturateur 17 autour de l'axe du piston 11 sont prévus. Ces moyens d'entraînement comprennent une couronne 22 dentée extérieurement fixée au barillet 19 à son extrémité supérieure. Les moyens d'entraînement comprennent, en outre, un moteur électrique 23, de préférence du type pas à pas, dont le stator est fixé sur le bâti 8 ; l'axe de ce moteur 23 est de préférence vertical et entraîne un pignon 24 qui, par un système d'engrenage intermédiaire 25, peut entraîner la couronne 22 en rotation autour de l'axe du piston.

Comme illustré schématiquement sur la figure 1, les différents canaux tels que 13 peuvent être reliés, à leur extrémité supérieure, par un conduit 1, de longueur réduite, à un réservoir de liquide, propre à chaque canal.

Selon la variante illustrée sur la figure 7, un réservoir multi-compartiment est fixé sur la partie supérieure 12 du piston. Ce réservoir 26 comporte autant de compartiments 27, 27a-27d, 28 qu'il y a de canaux dans le piston 11. Le réservoir 26 est constitué, par exemple, par un cylindre à l'intérieur duquel sont prévues des chambres cylindriques 27, 27a-27d et 28 régulièrement réparties autour de l'axe du cylindre. L'extrémité inférieure de ces chambres est fermée par le fond du réservoir qui comporte des passages inclinés tels que 29 reliant chaque compartiment avec l'extrémité supérieure du canal correspondant du piston 11. Les extrémités supérieures des compartiments 27.....28 sont ouvertes.

Chaque compartiment 27, 27a-27d est destiné à un produit liquide différent, tandis que le compartiment 28 constitue une chambre de mélange.

Un logement cylindrique central 30 est prévu pour recevoir, le cas échéant, une résistance électrique pour thermostater le réservoir 26.

Ceci étant, le fonctionnement du dispositif doseur est le suivant.

On considère tout d'abord le cas ou le dispositif D de la figure 1 est utilisé pour prélever et distribuer un seul produit.

Dans la position repos du dispositif D, illustrée sur la figure 3, le volume de la chambre 1 est nul, ou quasiment nul, le cylindre 2 étant remonté au maximum de sorte que l'obturateur 17 s'applique contre le fond 3, de forme conjuguée, du cylindre 2.

En vue du prélèvement souhaité, une rotation du barillet 19 et de l'obturateur 17 est commandée, à l'aide du moteur 23, lui-même commandé par des instructions venant d'un ensemble électronique E, de manière à placer l'orifice 18 dans l'alignement du canal 13 relié au réservoir R dont on veut prélever du liquide.

Lorsque le positionnement angulaire de l'obturateur 17 est correct, la descente de la plaque 6 et du piston 2 est commandée par la mise en action du moteur 9 dans le sens convenable. L'amplitude de la course du cylindre 2 est déterminée par l'ensemble de calcul E pour assurer le prélèvement souhaité.

La plaque 6 et le cylindre 2 sont arrêtés lorsque ce prélèvement a été effectué, par exemple lorsque la chambre 1 occupe le volume moyen représenté sur la figure 1.

La fermeture de la chambre 1 est alors commandée par rotation de l'obturateur 17 afin d'amener l'orifice 18 entre deux canaux, dans une position semblable à celle illustrée sur la figure 6.

Pour distribuer le volume prélevé, on commande alors la montée de la plaque 6 et du cylindre 2 en faisant tourner le moteur 9 en sens inverse. La pression du liquide contenu dans la chambre 1, totalement fermée, augmente dès que la montée du cylindre 2 s'amorce et provoque l'ouverture du clapet 5 et la distribution du produit par ce clapet.

Il est à noter que l'ensemble formé par le bâti 8 et le dispositif D peut être déplaçable, à l'aide d'un ou plusieurs moteurs électriques et de moyens de guidage appropriés, suivant deux directions X,Y non représentées, situées dans un plan horizontal, de sorte que la distribution à travers le clapet 5 peut s'effectuer suivant toute ligne ou surface souhaitée.

Ceci permet de réaliser soit un dépôt ponctuel, soit un dépôt suivant une ligne ou sur une surface de forme quelconque.

Il est à noter que la distribution du produit peut être contrôlée en ajustant la vitesse de remontée du cylindre 2 et de la plaque 6 commandée par le moteur 9 et la vis 10.

Dans le cas où l'on souhaite effectuer un prélèvement dosé de plusieurs produits, suivi d'un mélange, et d'une distribution de ce mélange, les opérations sont les suivantes.

Un premier produit est pompé, dosé dans la chambre 1 comme expliqué précédemment mais n'est pas distribué. Autrement dit, le cylindre 2 va rester dans la position qu'il occupe en fin d'aspiration du premier produit, par exemple la position illustrée sur la figure 1.

On fait alors tourner l'obturateur 17 de manière à amener le trou 18 dans l'alignement d'un autre canal correspondant à un autre produit dont on veut prélever une dose. La rotation de l'obturateur 17 a provoqué la fermeture du canal ayant servi au prélèvement précédent.

On commande alors la descente du cylindre 2, par le moteur 9 et la vis 10, d'une distance correspondant au volume que l'on souhaite prélever pour ce deuxième produit.

Lorsque cette opération de pompage-dosage est terminée sur le deuxième produit, on recommence l'opération décrite pour un troisième produit. On pompe ainsi précisément d'une façon séquentielle tous les composants du mélange souhaité. Le volume maximum possible pour le mélange prélevé correspond au volume maximum de la chambre 1.

Il est à noter que la présence de clapets anti-retour 15 à l'extrémité inférieure des canaux de prélèvement permet d'éviter, lors de la rotation du barillet de sélection 19, une quelconque contamination des produits l'un par rapport à l'autre.

Lorsque les opérations de pompage et de dosage des différents composants du mélange sont terminées, le barillet 19 et l'obturateur 17 sont mis en rotation, par le moteur 23, jusqu'à faire correspondre le trou 18 avec le canal 16 correspondant à la chambre de mélange. La position de l'obturateur 17 correspond à celle illustrée sur la figure 4.

La chambre de mélange constituée par un compartiment 28 dans le cas de la figure 7, ou par le réservoir indépendant M dans le cas de la figure 1, a un volume suffisant, au moins égal au volume maximum possible de la chambre 1.

La montée du cylindre 2 est alors commandée par le moteur 9 de façon à refouler le mélange de produits dans la chambre de mélange. Ceci est possible car le clapet 5 est taré, dans le sens de l'ouverture, à une valeur supérieure à la pression nécessaire pour faire passer les produits de la chambre 1 à la chambre de mélange tel que 28. A titre indicatif, le clapet 5 est taré à l'ouverture à 400 grammes force (4 N).

La chambre de mélange 28 se remplit donc de l'intégralité du volume des produits refoulés.

Lorsque cette opération est terminée, le mélange est réaspiré dans la chambre 1 par un mouvement de descente du cylindre 2 ; puis ce mélange est refoulé de nouveau dans la chambre de mélange 28 par remontée du cylindre 2.

Ces opérations d'aspiration et de refoulement entre la chambre 1 et la chambre de mélange 28 sont répétées un certain nombre de fois pour assurer une bonne homogénéisation du mélange, le nombre d'aspirations et de refoulements dépendant de la nature des produits à mélanger.

Lorsque l'opération de mélange par va-et-vient de la chambre 1 à la chambre de mélange 28 est terminée, l'intégralité du mélange est aspirée à nouveau dans la chambre 1. Le barillet 19 et l'obturateur 17 sont mis en rotation par le moteur 23 jusqu'à atteindre une position intermédiaire telle que celle illustrée sur la figure 6, pour laquelle le trou 18 est situé entre deux orifices de canaux. La chambre 1 est alors fermée de manière étanche.

La montée du cylindre 2 est alors commandée par le moteur 9 et la vis 10, ce qui provoque la distribution du mélange à travers le clapet 5 qui s'ouvre sous l'augmentation de pression.

Le dispositif permet donc de réaliser, en plus d'un pompage-dosage volumétrique et d'une distribution contrôlée, un mélange homogène de différents produits avant de les distribuer.

Il est clair qu'il est possible de préparer une quantité de produit supérieure à la quantité exacte à distribuer, le produit en excès pouvant alors faire l'objet d'un stockage via la chambre de mélange 28.

L'ensemble des produits peut être soit à l'air libre, c'est-à-dire à la pression atmosphérique, soit en surpression, et même sous gaz inerte. Dans le cas d'une mise sous pression des produits, dans les réservoirs, il convient de régler en conséquence le tarage des clapets anti-retour 15 et 5.

En variante, les clapets anti-retour 15 pourraient être supprimés au bénéfice d'un barillet supplémentaire, qui servirait, par légère rotation, à obturer les orifices d'extrémité des canaux tels que 13 du piston, lors de la sélection du produit par rotation du barillet de sélection 19.

En variante également, la chambre 1, au lieu d'être délimitée par un cylindre 2 et un piston 11, pourrait être délimitée par un soufflet-membrane dont l'extrémité supérieure serait fermée par une sorte de plaque fixe, et dont la partie inférieure pourrait être approchée ou éloignée de la plaque supérieure pour faire varier le volume interne du soufflet.

De nombreuses applications sont possibles par exemple pour la préparation de mélanges liquides, d'émulsions, de pâtes, en chimie de synthèse, en chimie de formulation. Ce dispositif peut également servir à la fabrication de produits liquides ou pâteux, ou comme accessoire d'instrumentation, ou intervenir dans le génie chimique.

Le dispositif peut servir à la réalisation d'automates de formulation, ou à une distribution personnalisée en cosmétique capillaire, ou dans le domaine pharmaceutique, alimentaire, ou pour la peinture, la cosmétique de maquillage, les produits ménagers.

Le dispositif peut également servir à une distribution technique en salon de coiffure ou dans les hôpitaux.

En résumé, le dispositif de l'invention permet de réaliser des automates, notamment pour les laboratoires de formulation en général, pour réaliser des distributions automatiques de mélanges personnalisés (chez les coiffeurs par exemple), ainsi que pour les activités de fabrication.

## Revendications

1. Dispositif doseur pour prélever un volume de produit liquide, pâteux ou pulvérulent à partir d'au moins deux réservoirs (27, 27a-27d) et pour distribuer ensuite tout ou partie du volume prélevé, comprenant:
- une chambre (1) de volume variable, délimitée par la paroi interne d'un cylindre (2) et par l'extrémité d'un piston (11), le cylindre (2) et le piston (11) pouvant avoir un mouvement de déplacement relatif en translation suivant une direction parallèle à l'axe du cylindre (2), ledit piston étant traversé par au moins deux canaux (13, 13a-13d) sensiblement parallèles à l'axe du cylindre, chaque canal étant, par son extrémité opposée à la chambre (1) relié à un réservoir (27, 27a-27d),
- un moyen de sélection (S) sous la forme d'un obturateur rotatif (17) percé d'un trou de passage (18) et placé à l'extrémité interne du piston (11) et qui, suivant sa position en rotation, ou bien met en communication, par le trou de passage (18), la chambre (1) avec le canal relié au réservoir (R, 27, 27a-27d), duquel on veut prélever un volume de produit tout en obturant les autres canaux, ou bien obture tous les canaux reliés aux réservoirs (27, 27a-27d),
- des moyens de commande (9, 10) des variations du volume de la chambre (1) permettant d'assurer une aspiration ou un refoulement selon que la chambre (1) augmente ou diminue de volume,
- et un orifice de distribution (4) dans la paroi de la chambre (1),
ledit orifice étant associé à des moyens assurant automatiquement la fermeture de l'orifice (4) en dehors des phases de distribution.

2. Dispositif selon la revendication 1, caractérisé par le fait que le piston (11) est fixe par rapport à un bâti (8) tandis que les moyens de commande assurent un déplacement alternatif en translation du cylindre (2) suivant son axe.

3. Dispositif selon l'une des revendications 1 ou 2, caractérisé par le fait que l'obturateur (17) constitue le fond d'un barillet cylindrique (19), dans lequel est engagé le piston (11), ledit barillet (19) ayant une longueur axiale supérieure à celle du cylindre (2) de manière à conserver une partie (20) à l'extérieur du cylindre, lorsque le barillet est totalement enfoncé dans le cylindre.

4. Dispositif selon la revendication 3, caractérisé par le fait que la partie extérieure (20) du barillet (19) comporte des moyens (22) d'entraînement en rotation de ce barillet, autour de l'axe géométrique du cylindre, le piston (11) présentant une partie qui reste à l'extérieur du barillet.

5. Dispositif selon la revendication 4, caractérisé par le fait que les moyens d'entraînement comprennent une couronne dentée (22) dont le plan moyen est orthogonal à l'axe du barillet (19), cette couronne dentée (22) étant propre à coopérer avec un pignon (25) entraîné par un moteur électrique (23), en particulier un moteur pas à pas.

6. Dispositif selon la revendication 3, caractérisé par le fait que l'obturateur (17) et le barillet (19) sont centrés et fixés sur l'extrémité d'une tige(21) montée rotative dans un alésage axial du piston (11).

7. Dispositif selon l'une des revendications 1 à 6, caractérisé par le fait que le piston (11) comporte en sus des canaux parallèles (13, 13a-13d, 16) répartis autour de son axe et reliés à un réservoir de liquide différent (R, 27, 27a-27d), un canal supplémentaire (16) relié à une chambre de mélange (M, 28).

8. Dispositif selon la revendication 7, caractérisé par le fait que chaque canal (13, 13a-13d) du piston relié à un réservoir de produit est muni, à son extrémité adjacente à la chambre (1), d'un clapet anti-retour (15) tandis que le canal (16) relié à la chambre de mélange (M, 28) est dépourvu d'un tel clapet anti-retour.

9. Dispositif selon l'une des revendications 1 à 8, caractérisé par le fait que le moyen d'obturation (C) de l'orifice de distribution (4) est constitué par un clapet (5) taré à un niveau suffisant, de manière à ne s'ouvrir que pour une pression largement supérieure à celle nécessaire pour faire passer le ou les produits dans la chambre de mélange (M, 28).

10. Dispositif selon la revendication 2, caractérisé par le fait que la commande du déplacement en translation du cylindre (2) est assurée par un moteur électrique (9), en particulier pas à pas, commandant une vis (10) qui agit sur un écrou lié au cylindre.

11. Dispositif selon la revendication 7, caractérisé par le fait que le dispositif comprend un réservoir multi-compartiment (26), chaque compartiment (27 27a-27d,28) étant relié à un canal (13, 13a-13d, 16) du piston (11), tous les compartiments (27, 27a-27d) sauf un (28) étant affectés à un produit, le dernier (28) de ces compartiments constituant la chambre de mélange, ce récipient multi-compartiment (26) étant fixé directement au-dessus de la face extérieure du piston (11), où débouchent les canaux.

12. Dispositif selon la revendication 11, caractérisé par le fait qu'un thermostat avec résistance chauffante est prévu, au coeur (30) du réservoir, et est intégré au système.

13. Dispositif selon la revendication 7, caractérisé par le fait que les différents produits sont contenus dans des réservoirs (R) séparés les uns des autres, chaque réservoir (R) étant relié par une tubulure, aussi réduite que possible, à l'extrémité d'un canal (13) du piston (11), un réservoir (M), initialement dépourvu de produit, servant de chambre de mélange et étant relié également au canal supplémentaire (16) du piston.

14. Procédé pour réaliser le mélange des divers produits, caractérisé en ce que l'on utilise un dispositif selon l'une des revendications 1 à 13 et que l'on prélève séquentiellement, dans la chambre (1) de volume variable, les volumes nécessaires des différents produits pour réaliser le mélange, et que l'on refoule tous ces produits prélevés dans une chambre de mélange (28, M) et que, par mouvements alternatifs successifs, on aspire et on refoule le mélange de la chambre de mélange (28, M) vers la chambre de volume variable (1) et inversement, de manière à homogénéiser le mélange.

## Claims

1. Metering device for taking up a volume of liquid, pasty, or powdered product from at least two containers (27, 27a-27d), and then for dispensing all or part of the volume taken up, comprising:
- a chamber (1) of variable volume, delimited by the internal wall of a cylinder (2) and by the end of a piston (11), it being possible for the cylinder (2) and the piston (11) to have a movement of relative displacement in terms of translation in a direction parallel to the axis of the cylinder (2), the said piston being traversed by at least two ducts (13, 13a - 13d) substantially parallel to the axis of the cylinder, each duct, via its opposite end to the chamber (1), being connected to a container (27, 27a-27d),
- a selection means (S) in the form of a rotary shut-off (17) pierced with a passage hole (18) and placed at the internal end of the piston (11) and which, depending on the position into which it is turned either brings the chamber (1) into communication, via the passage hole (18), with the duct connected to the container (R, 27, 27a-27d) from which it is desired to draw off a volume of product, while at the same time shutting off the other ducts, or shuts off all the ducts connected to the containers (27, 27a-27d),
- means (9, 10) for controlling the variations in volume of the chamber (1) making it possible to draw in or to discharge depending on whether the chamber (1) is increasing or decreasing in volume,
- and a dispensing orifice (4) in the wall of the chamber (1), the said orifice being associated with means which automatically close the orifice (4) outside dispensing periods.

2. Device according to Claim 1, characterized in that the piston (11) is fixed with respect to a supporting structure (8) whereas the control means ensure a reciprocating translational displacement of the cylinder (2) along its axis.

3. Device according to either of Claims 1 and 2, characterized in that the shut-off (17) constitutes the bottom of a cylindrical barrel (19) in which the piston (11) is engaged, the said barrel (19) having an axial length which is greater than that of the cylinder (2) so as to keep part of it (20) outside the cylinder when the barrel is totally driven into the cylinder.

4. Device according to Claim 3, characterized in that the outer part (20) of the barrel (19) includes means (22) for rotationally driving this barrel about the geometric axis of the cylinder, the piston (11) having a part which remains outside the barrel.

5. Device according to Claim 4, characterized in that the drive means comprise a ring gear (22) the mid-plane of which is orthogonal to the axis of the barrel (19), this ring gear (22) being capable of interacting with a pinion (25) driven by an electric motor (23), particularly a stepper motor.

6. Device according to Claim 3, characterized in that the shut-off (17) and the barrel (19) are centred and fixed on the end of a rod (21) mounted so that it can rotate in an axial bore of the piston (11).

7. Device according to one of Claims 1 to 6, characterized in that the piston (11) includes in addition to parallel ducts (13, 13a-13d, 16) distributed about its axis and connected to a different liquid container (R, 27, 27a-27d), an additional duct (16) connected to a mixing chamber (M, 28).

8. Device according to Claim 7, characterized in that each duct (13, 13a-13d) of the piston connected to a product container is equipped, at its end adjacent to the chamber (1), with a non-return valve (15), whereas the duct (16) connected to the mixing chamber (M, 28) is not provided with such a non-return valve.

9. Device according to one of Claims 1 to 8, characterized in that the means (C) for shutting off the dispensing orifice (4) consists of a valve (5) preloaded to a sufficient level, so as to open only for a pressure which greatly exceeds that necessary for causing the product or products to pass into the mixing chamber (M, 28).

10. Device according to Claim 2, characterized in that the control for the translational displacement of the cylinder (2) is provided by an electric motor (9), particularly a stepper motor, controlling a screw (10) which acts on a nut linked with the cylinder.

11. Device according to Claim 7, characterized in that the device comprises a multi-compartment container (26), each compartment (27, 27a-27d, 28) being connected to a duct (13, 13a-13d, 16) of the piston (11), all the compartments (27, 27a-27d) except for one (28) being assigned to a product, the last one (28) of these compartments constituting the mixing chamber, this multi-compartment container (26) being fixed directly above the outer face of the piston (11), where the ducts emerge.

12. Device according to Claim 11, characterized in that a thermostat with a heating element is provided, right within (30) the container, and is incorporated into the system.

13. Device according to Claim 7, characterized in that the different products are contained in containers (R) which are separate from one another, each container (R) being connected by a connection tube, which is as small as possible, to the end of a duct (13) of the piston (11), a container (M), which initially is not provided with product, acting as a mixing chamber and also being connected to the additional duct (16) of the piston.

14. Method for mixing the various products, characterized in that a device according to one of Claims 1 to 13 is used and in that the volumes of the different products which are required for producing the mixture are taken up sequentially into the chamber (1) of variable volume, and that all these taken-up products are discharged into a mixing chamber (28, M), and that, by successive reciprocating movements, the mixture is drawn in and discharged from the mixing chamber (28, M) towards the chamber (1) of variable volume, and vice versa, so as to homogenize the mixture.

## Patentansprüche

1. Dosiervorrichtung zum Aufnehmen eines Volumens flüssiger, pastöser oder pulverförmiger Produkte aus wenigstens zwei Reservoiren (27, 27a-27d) und zum anschließenden Abgeben des gesamten oder eines Teils des aufgenommenen Volumens,
umfassend:
- eine Kammer (1) variablen Volumens, die durch die Innenwand eines Zylinders (2) und durch das Ende eines Kolbens (11) begrenzt wird, wobei der Zylinder (2) und der Kolben (11) eine Relativbewegung mit translatorischer Verschiebung entlang einer zur Achse des Zylinders (2) parallelen Richtung vollziehen können, wobei der Kolben von wenigstens zwei, im wesentlichen zur Achse des Zylinders parallelen Kanälen (13, 13a-13d) durchquert wird, wobei jeder Kanal über dessen zur Kammer (1) entgegengesetztes Ende mit einem Reservoir (27, 27a-27d) verbunden ist,
- ein Auswahlmittel (S) in Form eines drehbaren Verschlusses (17), welcher mit einem Durchgangsloch (18) durchbohrt und am inneren Erde des Kolbens (11) angeordnet ist, und der entsprechend seiner Drehposition entweder die Kammer (1) über das Durchgangsloch (18) mit dem ans Reservoir (R, 27, 27a-27d) angeschlossenen Kanal, aus dem man ein Produktvolumen aufnehmen möchte, verbindet, wobei die anderen Kanäle vollständig verschlossen bleiben, oder alle an die Reservoire (27, 27a-27d) angeschlossenen Kanäle verschließt,
- Steuermittel (9, 10) zur Veränderung des Volumens der Kammer (1), die ein Ansaugen oder ein Verdrängen ermöglicht, je nachdem ob das Volumen der Kammer (1) zunimmt oder abnimmt,
- und eine Abgabeöffnung (4) in der Wand der Kammer (1), wobei diese Öffnung mit Mitteln versehen ist, die automatisch den Verschluß der Öffnung (4) außerhalb der Abgabephasen gewährleisten.

2. Vorrichtung nach Anspruch 1, dadurch gekennzeichnet, daß der Kolben (11) in bezug auf ein Gestell (8) fixiert ist, während die Steuermittel für eine translatorische Hin- und Herbewegung des Zylinders (2) entlang seiner Achse sorgen.

3. Vorrichtung nach einem der Ansprüche 1 oder 2, dadurch gekennzeichnet, daß der Verschluß (17) den Boden eines zylindrischen Gehäuses (19) bildet, in das der Kolben (11) eingeführt ist, wobei dieses Gehäuse (19) eine Axiallänge aufweist, die größer ist als diejenige des Zylinders (2), so daß ein Teil (20) außerhalb des Zylinders bleibt, wenn das Gehäuse vollständig in den Zylinder eingefügt ist.

4. Vorrichtung nach Anspruch 3, dadurch gekennzeichnet, daß der Außenteil (20) des Gehäuses (19) Antriebsmittel umfaßt, um dieses Gehäuse um die geometrische Achse des Zylinders in Drehung zu versetzen, wobei der Kolben (11) ein Teil aufweist, das außerhalb des Gehäuses bleibt.

5. Vorrichtung nach Anspruch 4, dadurch gekennzeichnet, daß die Antriebsmittel einen Zahnkranz (22) umfassen, dessen Mittelebene orthogonal zur Achse des Gehäuses (19) steht, wobei der Zahnkranz (22) geeignet ist, mit einem durch einen Elektromotor (23), insbesondere einen Schrittmotor, angetriebenen Ritzel (25) zusammenzuwirken.

6. Vorrichtung nach Anspruch 3, dadurch gekennzeichnet, daß der Verschluß (17) und das Gehäuse (19) am Ende eines drehbar in einer Axialbohrung des Kolbens (11) angeordneten Schaftes (21) zentriert und befestigt sind.

7. Vorrichtung nach einem der Ansprüche 1 bis 6, dadurch gekennzeichnet, daß der Kolben (11) außer parallelen um dessen Achse verteilten und mit Reservoiren mit unterschiedlichen Flüssigkeiten (R, 27, 27a-27d) verbundenen Kanälen (13, 13a-13d, 16), einen zusätzlichen Kanal (16) umfaßt, der mit einer Mischkammer (M, 28) verbunden ist.

8. Vorrichtung nach Anspruch 7, dadurch gekennzeichnet, daß jeder, mit einem Produktreservoir verbundene Kanal (13, 13a-13d) des Kolbens an dessem der Kammer (1) zugewandten Ende ein Rückschlagventil (15) aufweist, während an dem mit der Mischkammer (M, 28) verbundenen Kanal (16) ein solches Rückschlagventil fehlt.

9. Vorrichtung nach einem der Ansprüche 1 bis 8, dadurch gekennzeichnet, daß das Verschlußmittel (C) der Abgabeöffnung (4) eine Verschlußklappe (5) umfaßt, die so eingestellt ist, daß sie sich nur bei einem Druck öffnet, der wesentlich größer ist als derjenige, der benötigt wird, um das Produkt oder die Produkte in die Mischkammer (M, 28) gelangen zu lassen.

10. Vorrichtung nach Anspruch 2, dadurch gekennzeichnet, daß die Steuerung zur translatorischen Verschiebung des Zylinders (2) durch einen Elektromotor (9), insbesondere einen Schrittmotor, erreicht wird, der eine Schraube (10) steuert, die auf eine mit dem Zylinder verbundene Mutter wirkt.

11. Vorrichtung nach Anspruch 7, dadurch gekennzeichnet, daß die Vorrichtung ein Mehrfachabteil-Reservoir (26) umfaßt, wobei jedes Abteil (27, 27a-27d, 28) mit einem Kanal (13, 13a-13d, 16) des Kolbens (11) verbunden ist, und alle Abteile (27, 27a-27d) außer einem Abteil (28) einem Produkt zugeordnet sind, wobei das letzte (28) dieser Abteile eine Mischkammer bildet, und dieser Mehrfachabteil-Behälter (26) direkt über der Außenfront des Kolbens (11), wo die Kanäle münden, befestigt ist.

12. Vorrichtung nach Anspruch 11, dadurch gekennzeichnet, daß ein Thermostat mit heizbarer Widerstand im Inneren (30) des Reservoirs vorgesehen und in das System integriert ist.

13. Vorrichtung nach Anspruch 7, dadurch gekennzeichnet, daß die unterschiedlichen Produkte in voneinander getrennten Reservoiren (R) enthalten sind, wobei jedes Reservoir (R) durch einen klelnstmöglichen Stutzen mit dem Ende eines Kanals (13) des Kolbens (11) verbunden ist, wobei ein Reservoir (M), welches am Anfang kein Produkt aufweist, als Mischkammer dient und auch mit dem zusätzlichen Kanal (16) des Kolbens verbunden ist.

14. Verfahren zur Herstellung eines Gemisches aus verschiedenen Produkten, dadurch gekennzeichnet, daß man eine Vorrichtung nach einem der Ansprüche 1 bis 13 verwendet, und daß man sequentiell in die Kammer (1) variablen Volumens die benötigten Volumina unterschiedlicher Produkte aufnimmt, um das Gemisch herzustellen, und man all diese aufgenommenen Produkte in eine Mischkammer (28, M) verdrängt und durch aufeinanderfolgende Hin- und Herbewegungen das Gemisch aus der Mischkammer (28, M) in die Kammer variablen Volumens (1), und umgekehrt, ansaugt und verdrängt, so daß man das Gemisch homogenisiert.
